# EUROPÄISCHE PATENTANMELDUNG

(11) **EP 4 512 959 A1**
(43) Veröffentlichungstag der Anmeldung: **26.02.2025**
(21) Anmeldenummer: 24191198.1
(22) Anmeldetag: 26.07.2024
(51) Int. Cl.: E01C 19/48

(54) **STRASSENBAUMASCHINE, INSBESONDERE STRASSENFERTIGER ODER BESCHICKER, UND VERFAHREN ZUM UMRÜSTEN EINER SOLCHEN STRASSENBAUMASCHINE**

(30) Priorität: 04.08.2023 DE 102023207500
(71) Anmelder: BOMAG GmbH, 56154 Boppard (DE)
(72) Erfinder: OLCESE, Rodrigo Valladares, 56154 Boppard (DE)
(74) Vertreter: Zimmermann & Partner Patentanwälte mbB

(57) **Zusammenfassung**

Die Erfindung betrifft eine Straßenbaumaschine, insbesondere Straßenfertiger oder Beschicker, zum Einbau von Einbaumaterial in einer Einbaurichtung sowie ein Verfahren zum Umrüsten einer Straßenbaumaschine.

## Beschreibung

Die Erfindung betrifft eine Straßenbaumaschine, insbesondere einen Straßenfertiger oder Beschicker, sowie ein Verfahren zum Umrüsten einer solchen Straßenbaumaschine.

Gattungsgemäße Straßenbaumaschinen sind insbesondere sogenannte Straßenfertiger oder Beschicker. Diese Maschinen werden üblicherweise im Straßen- oder Wegebau eingesetzt, sowie beim Anlegen von Plätzen. Ihre Hauptfunktion ist es, ein Einbaumaterial, beispielsweise Asphalt oder Beton, von einem Anlieferfahrzeug, beispielsweise einem Lastkraftwagen, aufzunehmen und im Endergebnis auf dem Boden in einer Schichtdicke zu verteilen und eine gleichmäßige, idealerweise vorverdichtete, Schicht des Einbaumaterials zu hinterlassen oder dabei unterstützend genutzt zu werden. Straßenfertiger und Beschicker weisen üblicherweise einen Maschinenrahmen, einen Fahrstand und einen Antriebsmotor auf, der beispielsweise ein Verbrennungsmotor, üblicherweise ein Dieselverbrennungsmotor, ist. Sie sind selbstfahrende Maschinen, die ein Fahrwerk mit wenigstens einer linken Fahreinrichtung und einer rechten Fahreinrichtung umfassen. Es sind sowohl Straßenfertiger und Beschicker mit Kettenlaufwerken als auch mit Rädern bekannt und gleichermaßen von der vorliegenden Erfindung mit umfasst. Ein solcher Straßenfertiger ist beispielsweise in der DE 10 2018 000 576 A1 offenbart. Ein Beschicker und ein Straßenfertiger sind in der DE 10 2016 006 187 A1 offenbart. Der Straßenfertiger umfasst eine Einbaubohle zum Glätten und Verdichten des auf der Bodenoberfläche ausgelegten Einbaugutes. Der Beschicker kann praktisch identisch aufgebaut sein, wobei er anstelle der Einbaubohle eine Überladevorrichtung aufweist, mit der in ihm bevorratetes Einbaugut auf einen dem Beschicker nachfolgenden Straßenfertiger überladen werden kann. Der Beschicker ist somit eine Art Pufferfahrzeug, um eine kontinuierliche Versorgung des Straßenfertigers mit Einbaugut bei wechselnden Anlieferfahrzeugen zu ermöglichen.

Zur Aufnahme von Einbaumaterial weisen diese Straßenbaumaschinen typischerweise einen in Einbaurichtung vorn an der Straßenbaumaschine angeordneten Materialbunker auf. Der Materialbunker bezeichnet somit einen Aufnahmeraum, in dem die Straßenbaumaschine Einbaugut, üblicherweise von einem Lastkraftwagen, aufnehmen und für den Einbauprozess bevorraten kann. Der Materialbunker weist dazu einen Bunkerboden, Bunkerseitenwände und eine Bunkerrückwand auf. Der Materialbunker kann einen linken und einen rechten Schwenkteil umfassen. Diese Schwenkteile werden teilweise auch als Bunkerhälften bezeichnet. Diese Schwenkteile des Materialbunkers können aus einer abgeschwenkten Befüllposition heraus hin zu einer Entleerposition verschwenkbar bzw. hochschwenkbar sein, um Einbaumaterial auf eine unterhalb und wenigstens teilweise zwischen den beiden Schwenkteilen positionierte Längsfördereinrichtung zu bewegen. Dazu kann es vorgesehen sein, dass die Bunkerhälften jeweils um eine Schwenkachse, die im Wesentlichen in Einbaurichtung verläuft, nach oben verschwenkbar beziehungsweise kippbar ausgebildet sind. Durch eine derartige Verschwenkung schütten die Bunkerhälften das in ihnen gelagerte Einbaumaterial auf die dazu zumeist zwischen den Bunkerhälften angeordnete Längsfördereinrichtung, die das Einbaumaterial dann in Richtung Einbaubohle des Straßenfertigers oder in Richtung Überladevorrichtung am Beschicker in Einbaurichtung gesehen nach hinten abtransportiert. Die Längsfördereinrichtung ist normalerweise zwischen den Schwenkteilen angeordnet und erstreckt sich in Einbaurichtung nach hinten. Die Bunkerhälften sind also zwischen einer Befüllposition, in der das Aufnahmevolumen des Materialbunkers maximal ist, und einer Entleerposition, in der das Aufnahmevolumen des Materialbunkers demgegenüber verringert ist, verstellbar. Ein solcher Materialbunker ist beispielsweise in der bereits angeführten DE 10 2018 000 576 A1 offenbart. 1

Es ist bekannt, dass der linke und der rechte Schwenkteil jeweils verschiedene Wandelemente umfassen. So kann es insbesondere vorgesehen sein, dass der linke und der rechte Schwenkteil jeweils ein Bunkerbodenelement, ein aufragendes Bunkerseitenwandelement und ein aufragendes Bunkerrückwandelement aufweisen. Der Bunkerboden bildet eine Bodenfläche des Materialbunkers. Ein Teil davon kann durch eines oder mehrere der Bunkerbodenelemente der Schwenkteile gebildet werden. Das Bunkerseitenwandelement begrenzt den Aufnahmeraum des Materialbunkers quer zur Längserstreckungsachse der Straßenbaumaschine zur rechten oder linken Seite. Die Bunkerrückwand befindet sich dagegen entgegen der Einbaurichtung der Straßenbaumaschine gesehen am Ende des Materialbunkers und begrenzt diese in Richtung entgegen der Einbaurichtung bzw. einer vorderen Ladekante des Materialbunkers gegenüberliegend. Diese wird unter anderem durch die Bunkerrückwandelemente der Schwenkteile gebildet. Ergänzend zu diesen Wandelementen der Schwenkteile des Materialbunkers können weitere Wandelemente, insbesondere gegenüber dem Maschinenrahmen der Straßenbaumaschine ortsfeste Wandelemente, vom Materialbunker mit umfasst sein, wie beispielsweise insbesondere eine Rückwand und/oder ein oder mehrere Bodenwandelemente. In Einbaurichtung nach vorn ist der Materialbunker häufig gegenüber den in Vertikalrichtung aufragenden Seitenwandelementen und/oder Rückwandelementen abgesenkt ausgebildet und durch eine Ladekante begrenzt. Im Bereich der Ladekante können vergleichsweise kleine, geringfügig vom Bunkerboden in Vertikalrichtung aufragende, insbesondere flexible Rückhalteelemente vorhanden sein, um ein Herausfallen von im Materialbunker bevorrateten Einbaumaterial in Einbaurichtung nach vorn zu verhindern.

Im Betrieb der Straßenbaumaschine wird das Einbaumaterial beispielsweise von Lastkraftwagen angeliefert und direkt in den Materialbunker der Straßenbaumaschine geschüttet. Die Schwenkteile werden dazu abgeschwenkt bzw. befinden sich in ihrer Befüllposition. Es kann vorgesehen sein, dass die Straßenbaumaschine den vor ihr befindlichen Lastkraftwagen durch Herbeiführung einer kontrollierten Kollision im laufenden Einbauprozess vor sich her schiebt und dabei das Einbaugut in den Materialbunker gefüllt wird. Aus dem Materialbunker der Straßenbaumaschine heraus wird das Einbaumaterial über die Längsfördereinrichtung zum Heck der Straßenbaumaschine transportiert, wo es bei einem Beschicker von einer Überladevorrichtung aufgenommen und auf einen nachfolgenden Straßenfertiger überladen wird oder bei einem Straßenfertiger quer über die Einbaubreite verteilt wird, beispielsweise mittels einer geeigneten Querverteileinrichtung, und von der auf dem Einbaumaterial üblicherweise aufschwimmenden Einbaubohle geglättet und verdichtet wird. Der Straßenfertiger kann auch direkt von einem Transportfahrzeug beladen werden, so dass der Einsatz eines Straßenfertigers allein optional ist. Um das im Materialbunker bevorratete Einbaugut einerseits gleichmäßig und andererseits möglichst quantitativ auf die Längsfördereinrichtung im laufenden Einbauprozess überladen zu können, können die Schwenkteile dann, wenn der Materialbunker bereits teilweise entleert worden ist, getrennt voneinander oder gleichzeitig in die Entleerposition aufgeschwenkt werden. Dadurch wird eine Art Trichter durch die beiden Schwenkteile gebildet und auch das im Seitenrandbereich des Materialbunkers vorhandene Einbaugut kann auf die Längsfördereinrichtung rutschen. Diese Variante wird nachstehend als "Schwenkvariante" bezeichnet.

Beim Hochschwenken der Schwenkteile rutscht das im Materialbunker vorhandene Einbaugut somit zur Mitte des Materialbunkers hin. Dabei kann es vorkommen, dass Einbaugut über die vordere Ladekante aus dem Materialbunker herausfällt oder sich auf einer in Einbaurichtung vor der Längsfördereinrichtung befindlichen Frontplatte, die ebenfalls einen Teil der Bodenfläche des Materialbunkers bildet, ansammelt. Beide Prozesse können Zusatzkosten verursachen, sei es durch den entstehenden Materialverlust oder durch einen dann erforderlichen erhöhten Personaleinsatz im laufenden Einbaubetrieb.

Um diesem unerwünschten Prozess entgegenwirken zu können, ist es auch bereits bekannt, anstelle der Frontplatte eine Frontklappe vorzusehen, die im Gegensatz zur Frontplatte nicht mehr ortsfest gegenüber dem Maschinenrahmen ist, sondern um eine gegenüber der Ladekante innenliegende und quer zur Arbeitsrichtung verlaufende Schwenkachse hochschwenkbar ist. Dazu kann ein geeigneter Aktor, beispielsweise ein Hydraulikzylinder, vorgesehen sein, über den die Verstellbewegung der Frontklappe angetrieben wird. Ferner ist es auch bereits bekannt, hierzu ergänzend die Schwenkteile in einem Überlappungsbereich mit der Frontklappe mit schwenkbaren Flügelteilen auszubilden, die schwenkbar an dem jeweiligen Schwenkteil, insbesondere einem Bodenwandelement des jeweiligen Schwenkteils, gelagert sind. Durch das Zusammenwirken der Frontklappe, der Flügelteile und der Schwenkteile ist es möglich, einerseits beim Hochschwenken der Schwenkteile auf der Frontklappe befindliches Einbaugut in Richtung der Längsfördereinrichtung zu kratzen. Diese Flügelteile werden daher auch als Kratzplatten bezeichnet. Andererseits kann der gesamte Bereich der vorderen Ladekante trichterartig aufgestellt werden, so dass einem Herausfallen von Einbaugut aus dem Materialbunker über die vordere Ladekante entgegengewirkt werden kann. Eine solche Anordnung ist beispielsweise in der DE 20 2011 108 347 U1 offenbart. Diese Variante wird nachstehend auch als "Kratzvariante" bezeichnet.

Beide Lösungen haben Vor- und Nachteile. Auch wenn bei der Lösung mit der Frontplatte leichter Material über die Ladekante des Materialbunkers herausfallen kann, ist diese Variante beispielsweise aufgrund der nur wenigen vorhandenen verstellbaren Komponenten vergleichsweise kostengünstig in der Herstellung und zudem sehr robust und wartungsarm. Andererseits zeichnet sich die Variante mit der Frontklappe trotz der deutlich höheren Anschaffungs- und Wartungskosten durch die erreichte Optimierung des Entleerungsprozesses aus.

Nutzer von Straßenbaumaschinen der vorliegenden Art, also Straßenfertigern und Beschickern, müssen sich häufig beim Kauf einer solchen Straßenbaumaschine für eine der beiden Varianten entscheiden oder später erhebliche Umrüstkosten in Betracht ziehen, da die Umrüstung von der einen zur anderen Variante regelmäßig mit einem praktisch kompletten Austausch des Materialbunkers einhergeht.

Hiervon ausgehend ist es daher die Aufgabe der vorliegenden Erfindung, eine Möglichkeit anzugeben, die Umrüstbarkeit einer Straßenbaumaschine, insbesondere eines Straßenfertigers oder Beschickers, zu verbessern.

Die Lösung dieser Aufgabe gelingt mit einer Straßenbaumaschine, insbesondere einem Straßenfertiger oder einem Beschicker, und einem Verfahren gemäß den unabhängigen Ansprüchen. Bevorzugte Ausführungsformen sind in den abhängigen Ansprüchen angegeben.

Eine gattungsgemäße Straßenbaumaschine zum Einbau von Einbaumaterial in einer Einbaurichtung, zu dessen Merkmalen ergänzend auch auf die eingangs zu an sich bekannten Stra-ßenbaumaschinen, insbesondere Straßenfertigern und Beschickern, angegebenen Einzelheiten Bezug genommen wird, umfasst einen Maschinenrahmen, einen Fahrstand, einen Antriebsmotor, ein Fahrwerk mit wenigstens einer linken Fahreinrichtung und einer rechten Fahreinrichtung, einen in Einbaurichtung vom an der Straßenbaumaschine angeordneten Materialbunker zur Aufnahme von Einbaumaterial. Der Maschinenrahmen bezeichnet die wesentliche Tragstruktur der Straßenbaumaschine. Der Fahrstand bezeichnet einen Bedienarbeitsplatz, von dem aus die Bedienung der Straßenbaumaschine im Einbaubetrieb erfolgen kann. Dieser kann auf dem Maschinenrahmen angeordnet oder an diesem verstellbar gelagert sein. Für speziell Straßenfertiger kann es vorgesehen sein, dass neben einem Hauptbedienarbeitsplatz, der üblicherweise Teil eines Traktors des Straßenfertigers ist, ein oder mehrere Nebenbedienarbeitsplätze vorhanden sind, die üblicherweise allerdings an der Einbaubohle angeordnet sind. Von den Nebenbedienarbeitsplätzen können häufig Teilfunktionen des Straßenfertigers gesteuert werden, insbesondere beispielsweise eine aktuelle Einbaubreite. Der Antriebsmotor der Straßenbaumaschine bezeichnet ein Primärantriebsaggregat, über das zumindest ein wesentlicher Teil der für den Arbeits- und Fahrbetrieb der Straßenbaumaschine benötigten Antriebsenergie erzeugt wird. Dies kann beispielsweise ein Verbrennungsmotor, insbesondere ein Dieselverbrennungsmotor, ein Hybridantriebsaggregat oder ähnliches sein. Das Fahrwerk kann ein oder mehrere Kettenlaufwerke und/oder Räder umfassen. Die Angaben "links" und "rechtes" beziehen sich auf die Seiten in Richtung Einbaurichtung bzw. Vorwärtsrichtung der Straßenbaumaschine gesehen. Der Straßenfertiger umfasst üblicherweise eine die vorstehend genannten Komponenten umfassende Grundmaschine, die auch als Traktor bezeichnet wird. An dieser Grundmaschine kann eine Einbaubohle derart gelagert sein, dass diese im Einbaubetrieb von dem Traktor über das auf der Einbauoberfläche verteilte Einbaugut gezogen wird und dabei das Einbaugut glättet und verdichtet.

Um einen möglichst kontinuierlichen Einbaubetrieb, sei es zum Überladen des Einbaugutes oder zum Ausbringen des Einbaugutes auf der Bodenoberfläche, zu ermöglichen, weist die Straßenbaumaschine einen Materialbunker auf, der zur vorrübergehenden Bevorratung des Einbaugutes vorgesehen ist. Der Materialbunker umfasst eine Bodenwand, eine rechte und eine linke Seitenwand sowie eine von der Vorderseite der Straßenbaumaschine gesehen den Materialbunker nach hinten begrenzende Rückwand. Diese Wände definieren in ihrer Gesamtheit einen Aufnahmeraum, in dem Einbaugut von der Straßenbaumaschine aufgenommen und zumindest übergangsweise bevorratet wird. Die einzelnen Wände können aus mehreren zusammenwirkenden Wandelementen ausgebildet sein, insbesondere auch durch mehrere relativ zueinander verstellbare Wandelemente. Konkret ist es vorgesehen, dass der Materialbunker wenigstens zwei Schwenkteile umfasst, die üblicherweise einen Großteil der Wandelemente des Materialbunkers bilden. Es können ergänzend auch zum Maschinenrahmen ortsfeste Wandelemente vorhanden sein.

Der Materialbunker umfasst einen linken Schwenkteil bzw. eine linke Bunkerhälfte und einen rechten Schwenkteil bzw. eine rechte Bunkerhälfte. Die beiden Schwenkteile können im Wesentlichen zueinander spiegelsymmetrisch aufgebaut sein. Der linke und der rechte Schwenkteil können jeweils ein Rückwandelement, ein eine Bodenfläche des Materialbunkers bildendes Bodenwandelement, ein von dem Bodenwandelement aufragendes Seitenwandelement sowie zur Vorderseite hin eine vordere und quer zu einer Maschinenlängsrichtung verlaufende Ladekante aufweisen.

Die Straßenbaumaschine umfasst ferner eine sich entlang der Maschinenlängsachse erstreckende Längsfördereinrichtung, die zum Transport von Einbaumaterial vom Materialbunker entgegen einer Einbaurichtung ausgebildet ist, beispielsweise bei einem Straßenfertiger in Richtung einer hinten am Straßenfertiger angeordneten Einbaubohle und bei einem Beschicker in Richtung einer hinten am Beschicker angeordneten Überladeeinrichtung, beispielsweise ein Überladeförderband. Der rechte und der linke Schwenkteil können jeweils eine zur Längsfördereinrichtung zugewandte Innenkante aufweisen, über die das Einbaugut auf die Längsfördereinrichtung fällt. Die Längsfördereinrichtung kann dazu in Vertikalrichtung gesehen unterhalb der beiden Schwenkteile angeordnet sein. Die beiden Schwenkteile können mit ihren Innenkanten in der Horizontalebene quer zur Einbaurichtung zueinander beabstandet sein, so dass ein schachtartiger Freiraum erhalten wird, durch den hindurch das Einbaugut aus dem Materialbunker auf die Längsfördereinrichtung fallen kann.

Die Schwenkteile sind jeweils zwischen einer abgeschwenkten Befüllposition und einer hochgeschwenkte Entleerposition, um Einbaumaterial auf die bzw. in Richtung der Längsfördereinrichtung zu bewegen, verstellbar. Sie können unabhängig voneinander verstellbar sein. Zum Antrieb der Verstelleinrichtung können ein oder mehrere Aktoren vorgesehen sein, beispielsweise Hydraulikzylinder. Die Schwenkachsen der Schwenkteile können in der Horizontalebene und parallel zur Maschinenlängsachse bzw. parallel zur Geradeausrichtung der Straßenbaumaschine verlaufen. Die Schwenkteile können über geeignete Gelenkeinrichtungen, insbesondere mit dem Maschinenrahmen der Straßenbaumaschine verbunden sein. Dies können beispielsweise Scharniergelenke sein.

Es ist nun vorgesehen, dass die Bodenwandelemente der Schwenkteile jeweils einen, insbesondere direkt und fest, mit dem jeweiligen Seitenwandelement und dem jeweiligen Rückwandelement verbundenen Grundteil und einen mit dem Grundteil über eine lösbare Befestigungseinrichtung, insbesondere direkt, fest verbundenen Austauschteil aufweisen, wobei der Austauschteil jeweils einen Teil der Innenkante und einen Teil der Ladekante der Bodenfläche des jeweiligen Schwenkteils bildet. Pro Schwenkteil ist somit eine vorzugsweise in sich starr und fest miteinander verbundene Gesamtheit aus jeweils einem Seitenwandelement, einem Rückwandelement, einem Grundteil und einem Austauschteil vorgesehen. Insbesondere das Seitenwandelement, das Rückwandelement und der Grundteil können ein Gesamtmodul bzw. ein zusammenhängendes Bauteil darstellen, das in sich nicht zerstörungsfrei lösbar ist. Diese einzelnen Teile können beispielsweise mittels Schweißverbindungen stoffschlüssig miteinander verbunden sein und/oder wenigstens teilweise aus einer gemeinsamen Vorform, beispielsweise einem Blech, verformt, beispielsweise gekantet, sein. Bei einer bestimmungsgemäßen Verwendung dieses Bauteils sind diese Komponenten somit unlösbar miteinander verbunden. Anders hierzu verhält es sich dagegen mit dem Austauschteil. Dieses ist zwar auch fest und bevorzugt direkt am Grundmodul, insbesondere am Bodenwandelement, angeordnet und mit diesem verbunden. Die Besonderheit liegt nun aber darin, dass das Austauschelement über eine lösbare Befestigungseinrichtung in diesem Grundmodul befestigt ist und somit in dieser Anordnung als mit dem Grundmodul fest zusammenhängender Teil des Grundmoduls wirkt. Es wird somit zusammen mit dem Grundmodul in einer einheitlichen Bewegung verstellt, beispielsweise um eine gemeinsame Achse geschwenkt, wenn der Schwenkteil von der Befüllposition in die Entleerposition verstellt wird. Dies entspricht demnach einem Gesamtaufbau des Schwenkteils bei der eingangs genannten "Schwenkvariante". Die Besonderheit liegt nun allerdings darin, dass aufgrund der Verbindung des Austauschteils am Grundmodul, insbesondere an dem Grundteil, über die lösbare Befestigungseinrichtung dieser Teil des Schwenkteils durch ein Lösen der Befestigungseinrichtung leicht vom übrigen Schwenkteil und insbesondere vom Grundteil entfernt und ausgebaut werden kann und anschließend beispielsweise durch ein gegenüber dem Grundteil schwenkbares Flügelelement zum Umrüsten auf die "Kratzvariante" ausgetauscht werden kann. Es muss somit zum Umrüsten insbesondere der Schwenkteile nicht das gesamte Schwenkteil ausgebaut und ausgetauscht werden, sondern nur ein kleiner Teil des Bodenwandelementes. Dadurch wird der Umrüstaufwand für ein Umrüsten der Straßenbaumaschine von der "Schwenkvariante" zur "Kratzvariante" und umgekehrt erheblich erleichtert. Erfindungsgemäß ist es somit zusammenfassend vorgesehen, dass die Schwenkteile jeweils einen Grundteil und einen mit dem Grundteil über eine lösbare Befestigungseinrichtung fest verbundenen Austauschteil aufweisen, wobei der Austauschteil jeweils einen Teil der Innenkante und einen Teil der Ladekante der Bodenfläche des jeweiligen Schwenkteils bildet und wobei das Bodenwandelemente vom Grundteil und vom Austauschteil gemeinsam gebildet wird.

Es ist bevorzugt, wenn in einer horizontalen Projektionsebene bzw. bei einer Projektion des in der Straßenbaumaschine bestimmungsgemäß verbauten Austauschteils in eine horizontale Projektionsebene das Austauschteil ausschließlich von wenigstens einem Teil der Ladekante, einem Teil der Innenkante, insbesondere zur Längsfördereinrichtung hin, und einer Stoßkante zum Grundteil umlaufen wird. Mit anderen Worten bilden in dieser Projektionsebene ausschließlich diese drei Kanten die Außenkanten des Austauschteils. Ergänzend oder alternativ ist das Austauschteil derart ausgebildet, dass es in dieser horizontalen Projektionsebene, zumindest hinsichtlich seiner Oberfläche als Teil der Bodenwandfläche im Wesentlichen die Form eines Dreiecks, insbesondere eine rechtwinkeligen Dreiecks, aufweist.

Die Bodenfläche des Materialbunkers muss nicht durchgängig plan und eben ausgebildet sein. So können beispielsweise randständige, zum Fahrstand aufragende Erhebungen vorgesehen sein, um in bestimmten Einsatzsituationen die Sichtverhältnisse für einen Bediener zu verbessern. Es können auch Erhebungen aus Bauraumgründen vorhanden sein, beispielsweise aufgrund vorhandener weiterer Komponenten, wie beispielsweise den unterhalb des Materialbunkers angeordneten Fahreinrichtungen. In Bezug auf die Ausgestaltung der Bodenfläche des Materialbunkers im Kontaktbereich zwischen dem Grundteil und dem Austauschteil ist es jedoch bevorzugt, wenn das Grundteil und das Austauschteil derart zueinander ausgebildet sind, dass die vom Grundteil gebildete Bodenfläche und die von dem Austauschteil gebildete Bodenfläche zumindest im aneinander angrenzenden Bereich derart ausgebildet sind, dass sie stufenlos ineinander übergehen. Dies bedeutet, dass zumindest in diesem Bereich die von dem Grundteil und dem Austauschteil erhaltene Gesamtbodenoberfläche plan ausgebildet ist bzw. die Bodenfläche aus dem Grundteil und dem Austauschteil im Wesentlichen als plane Gesamtfläche ausgebildet ist.

Es kann vorgesehen sein, dass insbesondere das Austauschteil derart ausgebildet ist, dass die gesamte von ihm gebildete Bodenoberfläche plan ausgebildet ist und in der horizontalen Projektionsebene liegt, insbesondere dann, wenn das jeweilige Schwenkteil in der Befüllposition ist.

Es ist auch möglich, dass der Materialbunker der Straßenbaumaschine eine, insbesondere ortsfest zum Maschinenrahmen angeordnete, Frontplatte aufweist. Die Frontplatte kann insbesondere in einem Frontbereich des Materialbunkers angeordnet sein, insbesondere in Einbaurichtung gesehen im Bereich zwischen der Längsfördereinrichtung und der vorderen Ladekante. Die Frontplatte kann somit einen Teil der Bodenfläche des Materialbunkers in diesem Bereich bilden und im vorderen Bereich des Materialbunkers den Abstand der Überladekanten der Schwenkteile zur Längsfördereinrichtung quer zur Einbaurichtung überbrücken. Es ist bevorzugt, wenn der Austauschteil nun derart ausgebildet und im Schwenkteil angeordnet ist, dass er die Frontplatte des Materialbunkers in Vertikalrichtung wenigstens teilweise überlappend angeordnet ist. Damit verlaufen bevorzugt zumindest ein Teil der vom Austauschteil gebildeten Ladekante und/oder ein Teil der Innenkante, insbesondere zur Längsfördereinrichtung hin, des Austauschteils in einem Überlappungsbereich zur Frontplatte. Ergänzend oder alternativ ist es bevorzugt, wenn das Austauschteil und das Grundteil derart ausgebildet sind, dass die Stoßkante des Austauschteils zum Grundteil überlappungsfrei gegenüber der Frontplatte ist.

Wesentlich für die konkrete Ausgestaltung der lösbaren Befestigungseinrichtung ist, dass diese aus ihrem Befestigungszustand bei bestimmungsgemäßer Anwendung lösbar ist, um das Austauschteil zerstörungsfrei vom Grundteil lösen zu können. Um somit ein Lösen der mithilfe der im Befestigungszustand befindlichen Befestigungseinrichtung zu erreichen, kann allerdings durchaus auf geeignete Hilfsmittel, wie beispielsweise ein oder mehrere, auch motorgetriebene, Werkzeuge zurückzugreifen sein. Wesentlich ist, dass dabei weder das Austauschteil noch das Grundteil beschädigt werden müssen. Hinsichtlich der konkreten Ausgestaltung der Befestigungseinrichtung kann auf ein mannigfaltiges Spektrum an alternativen und/oder einander ergänzenden Ausführungsformen zurückgegriffen werden. So kann es beispielsweise vorgesehen sein, dass die lösbare Befestigungseinrichtung teilweise Elemente und/oder Einrichtungen umfasst, die von dem Grundteil oder dem Austauschteil selbst gebildet werden, wie beispielsweise ein oder mehrere wenigstens teilweise komplementär zueinander ausgebildete Formschlusselemente im Verbindungsbereich zwischen dem Austauschteil und dem Grundteil, wie beispielsweise eine oder mehrere Anlage- und/oder Führungsschienen, Rastschienen und/oder ähnliche Passelemente. Auch eine oder mehrere Durchgangsöffnungen zur Aufnahme eines oder mehrerer Befestigungselemente können vom Grundteil und/oder vom Austauschteil umfasst sein. Teil der Befestigungseinrichtung können ergänzend oder alternativ ferner gegenüber dem Austauschteil und dem Grundteil zusätzliche Elemente sein, die insbesondere zum Zusammenwirken mit Teilen der Befestigungseinrichtung vorgesehen sind, die vom Grundteil oder dem Austauschteil gebildet werden. Dazu können beispielsweise ein oder mehrere lösbare Schraubverbindungen, beispielsweise über Muttern gesicherte Schraubbolzen, die durch einander gegenüberliegende Durchgangsöffnungen im Grundteil und im Austauschteil geführt sind, vorhanden sein. Die Befestigungseinrichtung kann ein oder mehrere lösbare Schraubverbindung umfassen, deren Gewindeachsen parallel zueinander verlaufen und/oder sich im Wesentlichen parallel zur Ebene der Bodenfläche erstrecken.

Es ist bevorzugt, wenn die Befestigungseinrichtung vollständig unterhalb der vom Grundteil und vom Austauschteil gebildeten Anteile an der Gesamtbodenwand des Materialbunkers angeordnet ist. Entsprechend ist es vorteilhaft, wenn die Befestigungseinrichtung wenigstens teilweise auf einer Unterseite des Schwenkteils angeordnet ist. Dadurch ist die Befestigungseinrichtung im Betrieb der Straßenbaumaschine nicht nur vor dem Einbaugut geschützt. Sie ist auch zumindest dann, wenn der Schwenkteil in der Entleerposition ist, vergleichsweise leicht von außerhalb der Straßenbaumaschine zugänglich, wodurch der Umrüstvorgang noch weiter erleichtert werden kann.

Die Straßenbaumaschine kann einen oder mehrere Verstellaktoren aufweisen, die zum Antrieb einer Verstellbewegung jeweils eines Schwenkteils von der Befüllposition in die Entleerposition ausgebildet und angeordnet sind. Dies können beispielsweise Hydraulikzylinder oder ähnliches sein. Es ist nun bevorzugt vorgesehen, wenn der oder diese Aktoren, insbesondere ausschließlich, zwischen dem Maschinenrahmen und dem Grundteil und/oder dem Seitenwandelement des Schwenkteils angeordnet sind. Mit anderen Worten ist es bevorzugt, wenn keiner der Aktoren direkt am Austauschteil angelenkt ist. Dies bringt den Vorteil mit sich, dass beim Umrüsten der Straßenbaumaschine beispielsweise kein Aktor von dem dann unter Umständen auszubauenden Austauschteil getrennt werden muss und darüber hinaus das Antriebssystem zum Verstellen der Schwenkteile von der Befüllposition in die Entleerposition sowohl für die Schwenkvariante als auch für die Kratzvariante genutzt werden können, ohne dass es dazu umfangreicher Umbauten der für die Verstellung der Schwenkteile genutzten Aktoren bedarf.

Das Grundteil und das Austauschteil weisen jeweils eine Kante auf, die einander zugewandt sind, wenn das Austauschteil ortsfest aber lösbar mit dem Grundteil verbunden ist. Diese Kanten können auch als Stoßkanten bezeichnet werden, insbesondere dann, wenn das Grundteil und das Austauschteil im aneinander montierten Zustand direkt und unmittelbar aneinander ansto-ßen. Es ist bevorzugt, wenn diese Stoßkanten zwischen dem Grundteil und dem Austauschteil nicht nur zueinander komplementär, sondern insbesondere auch linear, insbesondere vollständig linear, ausgebildet sind.

Die Befestigungseinrichtung kann ein Abdichtmittel, beispielsweise ein Kunststoff- und/oder Metallabdichtmittel, umfassen, dass den Kontaktbereich und/oder zumindest den Bereich zwischen dem Grundteil und dem Austauschteil, insbesondere in Vertikalrichtung gesehen zum Aufnahmeraum des Materialbunkers, abdichtet. Dadurch kann verhindert werden, dass Einbaugut in den Bereich zwischen dem Grundteil und dem Austauschteil und/oder in die Befestigungseinrichtung gelangt und dadurch beispielsweise ein leichtes, insbesondere zerstörungsfreies, Lösen der Befestigungseinrichtung verhindert und/oder das Entfernen des Austauschteils vom Grundteil erschwert.

Um den Umrüstaufwand von der "Schwenkvariante" auf die "Kratzvariante" weiter zu reduzieren, kann es vorgesehen sein, dass bei einer Straßenbaumaschine in der "Schwenkvariante" unterhalb der Frontplatte ein Aufnahmeraum vorgesehen ist und freigehalten bleibt, in den bei einem Umrüsten auf die "Kratzvariante" ein Aktor zum Antrieb einer Verstellbewegung einer zwischen einer abgeschwenkten Beladeposition und einer aufgeschwenkten Entladeposition verstellbaren Frontklappe angeordnet werden kann. Ergänzend oder alternativ können im Hydrauliksystem dieser Straßenbaumaschine eine oder mehrere, im Rahmen der Schwenkvariante ungenutzte, Anschlussstellen vorinstalliert sein, über die bei einem Umrüsten der Straßenbaumaschine auf die "Kratzvariante" der Anschluss dieses Aktors an das Hydrauliksystem der Straßenbaumaschine erfolgt. Ergänzend oder alternativ kann auch ein Sensorsystem und/oder eine Maschinensteuereinheit der Straßenbaumaschine die zum Betrieb der "Kratzvariante" erforderlichen Komponenten auch in der Konfiguration "Schwenkvariante" bereits umfassen. Die auf die "Kratzvariante" vorbereitenden Maßnahmen in der Schwenkvariante können so weit gehen, dass auch eine Umrüstung der Straßenbaumaschine im Feld möglich wird.

Ein weiterer Aspekt der Erfindung betrifft ein Verfahren zum Umrüsten einer erfindungsgemäßen Straßenbaumaschine, insbesondere eines Straßenfertigers oder eines Beschickers. Zu möglichen konstruktiven Ausgestaltungsalternativen der Straßenbaumaschine an sich zur Durchführung des Verfahrens wird auf die vorgehenden Ausführungen zur erfindungsgemäßen Straßenbaumaschine Bezug genommen.

Das erfindungsgemäße Verfahren umfasst zunächst in einem Schritt a) das Demontieren des Austauschteils vom Grundteil. Hierzu ist es vorgesehen, dass bei diesem Schritt wenigstens ein Lösen der Befestigungseinrichtung erfolgt, die das Austauschteil mit dem Grundteil derart verbunden hat, dass diese beiden Elemente eine zueinander ortsfeste Gesamtheit gebildet haben. Dieser Schritt erfolgt somit bevorzugt an einer Straßenbaumaschine, deren Materialbunker als "Schwenkvariante" ausgebildet ist. Um nun in einem Folgeschritt auf die "Kratzvariante" umrüsten zu können, ist es in einem Schritt b) vorgesehen, dass ein Anbauen einer gegenüber dem Grundteil über ein Schwenkgelenk schwenkbaren Kratzplatte erfolgt. Die Befestigungseinrichtung umfasst nun somit wenigstens ein Schwenkgelenk, so dass zwar erneut ein Plattenteil am Grundteil über eine Befestigungseinrichtung verbunden ist, diesmal allerdings nicht mehr ortsfest, sondern relativ zu diesem verstellbar, insbesondere um eine Schwenkachse schwenkbar. Die Kratzplatte ist ferner vorzugsweise größer als der Austauschteil.

Für das Anbauen im Schritt b) ist es optimal, wenn dies unter wenigstens teilweiser Nutzung von Teilen der Befestigungseinrichtung am Grundteil erfolgt, über die der Austauschteil am Grundteil befestigt war. Beispielsweise können Durchgangsöffnungen und/oder andere Elemente vorhanden sein, die idealerweise auch zur Befestigung der Kratzplatte und/oder einer Gelenkeinrichtung, beispielsweise von Teilen eines Schwenkscharniers etc., genutzt werden können. Auf diese Weise kann der Umrüstaufwand noch weiter reduziert werden.

Über den Austausch der Austauschplatte durch die Kratzplatte kann es zum Umbau zur "Kratzvariante" weiter vorgesehen sein, dass in einem Schritt c) ein Ersetzen einer gegenüber dem Maschinenrahmen ortsfesten Frontplatte durch eine gegenüber dem Maschinenrahmen zwischen einer abgeschwenkten Beladeposition und einer aufgeschwenkten Entladeposition schwenkbaren Frontklappe erfolgt. Im Zusammenwirken mit den durch die Kratzplatten gebildeten Flügelelementen kann dadurch praktisch die gesamt vordere Ladekante trichterartig nach oben gestellt werden, wenn die Schwenkteile und die Frontplatte in die Entleer- und Entladeposition verstellt werden. Dazu ist es erforderlich, dass neben dem Austausch der Frontplatte durch die Frontklappe auch ein Aktor an die Frontklappe angeschlossen wird. Hierzu kann es vorgesehen sein, dass dieser Aktor bereits ab Werk auch für eine in der Konfiguration "Schwenkvariante" hergestellte Straßenbaumaschine bereits vorinstalliert wird. Alternativ kann dieser Aktor auch erst im Rahmen des vorstehend beschriebenen Umrüstens in der Straßenbaumaschine installiert werden, wobei dazu dann zumindest ab Werk bereits geeignete Anschlussstellen im Hydrauliksystem der Straßenbaumaschine zum Anschluss des Aktors an das Hydrauliksystem der Straßenbaumaschine vorinstalliert werden können.

Das Umrüsten der Straßenbaumaschine kann ergänzend oder alternativ ein Anschließen eines oder mehrerer Sensoren an den Aktor und/oder an eine Maschinensteuereinheit umfassen.

Die Erfindung wird nachstehend anhand der in den Figuren gezeigten Ausführungsbeispiele näher erläutert. Es zeigen schematisch:
- Fig. 1: eine perspektivische Schrägansicht von schräg links vom auf eine Straßenbaumaschine mit Schwenkteilen in der Befüllposition;
- Fig. 2: die Straßenbaumaschine aus Fig. 1 in Vorderansicht mit Schwenkteilen in der Entleerposition;
- Fig. 3: eine perspektivische Teilansicht auf einen Materialbunker vom Typ der Straßenbaumaschine aus den Figuren 1 und 2 in der Schwenkvariante mit Schwenkteilen in der Befüllposition;
- Fig. 4: eine perspektivische Teilansicht auf den Materialbunker aus der Fig. 3 mit Schwenkteilen in der Entleerposition;
- Fig. 5: eine perspektivische Teilansicht auf einen Materialbunker in der Kratzvariante mit Schwenkteilen in der Befüllposition;
- Fig. 6: eine perspektivische Teilansicht auf den Materialbunker aus der Fig. 5 mit Schwenkteilen in der Entleerposition;
- Fig. 7: ein Schwenkteil der Schwenkvariante aus den Figuren 3 und 4 in einer Draufsicht;
- Fig. 8: der Schwenkteil aus der Fig. 7 in einer perspektivischen Explosionsansicht;
- Fig. 9: ein Schwenkteil der Kratzvariante aus den Figuren 5 und 6 in einer perspektivischen Schrägansicht;
- Fig. 10: der Schwenkteil aus den Figuren 3, 4, 7 und 8 ("Schwenkvariante") mit einer Frontplatte und in Entleerposition;
- Fig. 11: der Schwenkteil aus den Figuren 5, 6 und 9 ("Kratzvariante") mit einer Frontplatte in Befüllposition;
- Fig. 12: der Schwenkteil aus den Figuren 5, 6 und 9 ("Kratzvariante") mit einer Frontplatte in Entleerposition; und
- Fig. 13: Ablaufdiagramm eines Verfahrens zum Umrüsten einer Straßenbaumaschine.

Gleiche oder gleichwirkende Bauteile sind in den Figuren mit den gleichen Bezugszeichen bezeichnet. Sich wiederholende Bauteile sind nicht zwangsläufig in jeder Figur gesondert bezeichnet.

Figur 1 zeigt eine Straßenbaumaschine 1, konkret einen Straßenfertiger. Die Straßenbaumaschine 1 umfasst einen Fahrstand 2, einen Maschinenrahmen 3, einen Antriebsmotor 4 (in der Fig. 1 nicht im Einzelnen gezeigt), beispielsweise ein Elektro- oder Verbrennungsmotor, sowie einen in Einbaurichtung a vorn angeordneten Materialbunker 5. Die Einbaurichtung a bezeichnet diejenige Richtung, in der sich die Straßenbaumaschine 1 im Arbeitsbetrieb über den Bodenuntergrund bewegt. Die Straßenbaumaschine 1 erstreckt sich mit ihrer Maschinenlängsrichtung in eine geradeaus verlaufende Einbaurichtung a. Die Straßenbaumaschine 1 umfasst zur Fortbewegung ein Fahrwerk 6, beispielsweise umfassend als Fahreinrichtungen ein oder mehrere Kettenlaufwerke und/oder Räder. Im vorliegenden Ausführungsbeispiel umfasst das Fahrwerk 6 als Fahreinrichtungen ein rechtes und ein linkes Kettenlaufwerk.

In der Fig. 1 ist die Straßenbaumaschine 1 ein Straßenfertiger. Dieser umfasst ergänzend eine Einbaubohle 7. Diese wird vom übrigen Straßenfertiger in der Regel auf einer von diesem heckseitig ausgelegten Materialmatte schwimmend gezogen und glättet und verdichtet dabei das ausgelegte Einbaugut. Im Arbeitsbetrieb wird der Materialbunker 5 des Straßenfertigers durch beispielsweise einen vor dem Straßenfertiger her fahrenden Lkw mit Einbaumaterial befüllt. Alternativ kann der Materialbunker 5 von einem sogenannten Beschicker befüllt werden.

Derartige Beschicker sind ebenfalls Straßenbaumaschinen 1 und weisen auch einen gegenüber dem Straßenfertiger vergleichbaren Grundaufbau auf. Der wesentliche Unterschied des Beschickers gegenüber dem Straßenfertiger besteht darin, dass anstelle der Einbaubohle 7 ein Verladeförderband vorhanden ist, über das im Materialbunker des Beschickers bevorratetes Einbaugut in den Materialbunker des in der Regel im Einbauprozess hinter dem Beschicker her fahrenden Straßenfertigers überladen werden kann, um letztendlich einen kontinuierlichen Einbauprozess des Straßenfertigers zu erleichtern.

Vom Materialbunker 5 wird das Einbaumaterial entgegen der Einbaurichtung a zum Heck der Straßenbaumaschine 1 transportiert. Dazu ist eine Längsfördereinrichtung 8 vorhanden, beispielsweise in Form eines Kratzbodens oder ähnlichem, über die Einbaugut aus dem Materialbunker 5 heraus in Einbaurichtung a gesehen nach hinten in der Straßenbaumaschine 1 transportiert werden kann. Das in den Heckbereich der Straßenbaumaschine 1 gelangende Einbaumaterial wird dann im Fall eine Beschickers auf einen nachfolgenden Straßenfertiger mithilfe einer Fördereinrichtung überladen oder im Fall eines Straßenfertigers quer zur Einbaurichtung a über die gesamte Einbaubreite verteilt und von der Einbaubohle 7 geglättet und verdichtet. Dazu kann der Straßenfertiger eine Querverteileinrichtung, beispielsweise in Form von Förderschnecken, aufweisen.

Die Bedienung der Straßenbaumaschine 1 erfolgt vom Fahrstand 2 aus. Dazu ist innerhalb des Fahrstandes üblicherweise wenigstens eine Bedieneinrichtung, beispielsweise in Form eines Bedienpanels oder einer Bedienkonsole, vorhanden. Im Einbaubetrieb steht oder sitzt der Bediener innerhalb des Fahrstandes 2 in Einbaurichtung a gesehen vor der Bedieneinrichtung.

Der Materialbunker 5 dient somit der Aufnahme und Bevorratung des Einbaugutes an der Straßenbaumaschine 1. Es ist wünschenswert, wenn der Materialbunker 5 einerseits ein ausreichend großes Aufnahmevolumen für Einbaugut zur Verfügung stellt. Andererseits ist es gleichzeitig vorteilhaft, wenn der Materialbunker 5 derart ausgebildet ist, dass das in ihm bevorratete Einbaugut möglichst quantitativ entleert und dem Einbauprozess zugeführt werden kann. Der Materialbunker 5 umfasst dazu Schwenkteile 9l und 9r, die zwischen einer Befüllposition, wie beispielsweise in der Fig. 1 gezeigt, und einer Entleerposition, wie beispielsweise in der Fig. 2 gezeigt, verstellbar, insbesondere im eine horizontal und in Einbaurichtung a verlaufende Schwenkachse verschwenkbar, sind.

Vom Grundaufbau her umfasst der in Einbaurichtung a vom an der Straßenbaumaschine 1 angeordnete Materialbunker in Einbaurichtung a gesehen einen rechten Schwenkteil 9r und einen linken Schwenkteil 9l. Diese sind zwischen der abgeschwenkten Befüllposition (beispielsweise gemäß Fig. 3), in der das Aufnahmevolumen des Materialbunkers 5 am Größten ist, jeweils um eine in Einbaurichtung a verlaufende Schwenkachse S in eine Entleerposition, beispielsweise gezeigt in Fig. 4, aufschwenkbar. Durch das Aufschwenken der beiden Schwenkteile 9r, 9l wird eine Art trichterartige Form des Materialbunkers 5 erreicht, so dass auch das in den Außenrandbereichen des Materialbunkers aufgenommene Einbaugut zur Mitte in Richtung der Längsfördereinrichtung 8 rutschen und von dort entgegen der Einbaurichtung a nach hinten aus dem Materialbunker 5 heraus gefördert werden kann. Der Materialbunker 5 umfasst eine Rückwand 10, eine Bodenwand 11 und Seitenwände 12. Diese Wände werden wenigstens teilweise von den beiden Schwenkteilen 9r, 9l gebildet, die dazu ein Rückwandelement 11`, eine Bodenwandelement 12' sowie ein Seitenwandelement 13' aufweisen. Das Rückwandelement 11', das Bodenwandelement 12' sowie das Seitenwandelement 13' bewegen sich somit beim Verschwenken der beiden Schwenkteile 9r, 9l mit dem Schwenkteil 9r, 9l als Gesamtheit um die jeweilige Schwenkachse S. Insbesondere die Rückwand 11 und auch die Bodenwand 12 können ergänzend Anteile umfassen, die ortsfest zum Maschinenrahmen 3 sind und entsprechend beim Verstellen der Schwenkteile 9r, 9l nicht mitverschwenkt werden und entsprechend ihre Relativlage zum Maschinenrahmen 3 beibehalten. Der Materialbunker 5 ist ferner in Einbaurichtung a nach vom bezüglich seiner Oberkante abgesenkt ausgebildet und umfasst dort eine Ladekante 14. An der Ladekante 14 können vergleichsweise geringfügig in Vertikalrichtung aufragende, insbesondere elastische, Rückhalteschürzen 15 vorgesehen sein, beispielsweise aus einem Kunststoff- oder Gummimaterial, die in zumindest begrenztem Umfang einem Herausfallen von Einbaugut in Einbaurichtung a nach vorn über die Ladekante 14 hinweg entgegenwirken. Zur Längsfördereinrichtung 8 grenzen die Schwenkteile 9r, 9l mit jeweils einer Innenkante 16 an, über die das Einbaugut vom jeweiligen Schwenkteil 9r, 9l auf die Längsfördereinrichtung 8 fällt, insbesondere dann, wenn die Schwenkteile 9r, 9l einzeln oder gemeinsam um ihre jeweilige Schwenkachse S von der Befüllposition in ihre Entleerposition hochgeschwenkt werden.

Hinsichtlich des Funktionsumfanges einzelner Komponenten des Materialbunkers 5 bestehen verschiedene Ausbaustufen, wobei ein erhöhter Funktionsumfang regelmäßig mit erhöhten Herstell- und Wartungskosten einhergeht. Die Figuren 3 und 4 zeigen Funktionalitäten der "Schwenkvariante". Die Figuren 3 und 4 verdeutlichen im Vergleich zueinander, dass bei dieser Variante die Schwenkteile 9r und 9l bei einer Verstellung zwischen der Befüllposition (Fig. 3) und der Entleerposition (Fig. 4) als gemeinsame Gesamtheit einheitlich um die jeweilige Schwenkachse S schwenken. Diese Variante ist vergleichsweise kostengünstig und für viele Einsatzfälle bestens geeignet. Eine der Herausforderungen für den Bediener der Straßenbaumaschine 1 in dieser Variante besteht allerdings darin, im Betrieb der Straßenbaumaschine 1 beim Hochschwenken der Schwenkteile 9r, 9l Sorge dafür zu tragen, dass möglichst kein Einbaugut aus dem Materialbunker über die Ladekante 14, insbesondere im Bereich einer ortsfest zum Maschinenrahmen 3 angeordnete Frontplatte 17, die sich in Verlängerung der Längsfördereinrichtung 8 in Einbaurichtung a bis zur Ladekante 14 erstreckt, in Einbaurichtung a aus dem Materialbunker 5 herausgedrückt wird und damit für den weiteren Einbauprozess nicht mehr in der gewünschten Weise zur Verfügung steht.

Aus diesem Grund besteht als alternative Ausbaustufe des Materialbunkers 5 die in den Figuren 5 und 6 näher veranschaulichte "Kratzvariante". Diese unterscheidet sich gegenüber der "Schwenkvariante" durch einen erhöhten Funktionsumfang. Anstelle der gegenüber dem Maschinenrahmen 3 ortsfesten Frontplatte 17 ist eine um eine horizontal und quer zur Einbaurichtung a verlaufende Achse aufschwenkbare Frontplatte 18 vorhanden, die in der Befüllposition abgeschwenkt und in der Entleerposition derart hochgeschwenkt wird, dass die vordere Ladekante 14 des Materialbunkers 5 in Vertikalrichtung nach oben verlagert wird. Gleichzeitig umfassen die Schwenkteile 9r und 9l jeweils eine Kratzplatte 20, die um eine Schwenkachse K, die in der Befüllposition horizontal und schräg zur Schwenkachse S des jeweiligen Schwenkteils 9r, 9l verläuft, schwenkbar gegenüber den jeweils übrigen Schwenkteilkomponenten an diesen gelagert ist. Die Frontklappe 18 umfasst einen Aktor 21, beispielweise einen Hydraulikzylinder, zum Antreiben der Verstellbewegung der Frontklappe 18. Da die beiden Kratzplatten 20 die in Vertikalrichtung unterhalb der Kratzplatten 20 angeordnete Frontklappe 18 überlappen, nimmt die Frontklappe 18 die beiden Kratzplatte 20 mit, so dass dadurch, wie insbesondere ein Vergleich der Figuren 5 und 6 verdeutlicht, eine vollständig trichterartig in Richtung zur Längsfördereinrichtung 8 verlaufende Gesamtstruktur auch im Bereich der Ladekante 14 erreicht wird. Es ist offensichtlich, dass durch diese Anordnung das Risiko, dass Einbaugut aus dem Materialbunker 5 beim Verstellen der Schwenkteile 9r, 9l in die Entleerposition gegenüber der Schwenkvariante deutlich vermindert ist. Allerdings ist der Gesamtaufbau auch komplexer und damit kosten- und wartungsintensiver.

Um den Kunden nicht bereits bei der Beschaffung einer solchen Straßenbaumaschine 1 von vornherein auf entweder die Schwenkvariante oder die Kratzvariante festlegen zu müssen und im Idealfall sogar eine Umrüstung von der einen Variante hin zur anderen Variante im Feld zu ermöglichen, ist es nun vorgesehen, dass die Schwenkteile 9r, 9l der Schwenkvariante einen Grundteil 22 und einen Austauschteil 23 aufweisen. Dies ist insbesondere in den Figuren 7, 8 und 9 näher veranschaulicht. Hierzu wird ergänzend festgehalten, dass die in den Figuren teilweise nur anhand des einen Schwenkteils 9r angeführten Beschreibungen gleichermaßen für den linken Schwenkteil 9l (der vorliegend spiegelsymmetrisch zum Schwenkteil 9r ausgebildet sein kann) gelten.

Der Grundteil 22 und der Austauschteil 23 sind über eine Befestigungseinrichtung 24 fest miteinander verbunden und bilden in diesem Zustand eine in sich starre Gesamtheit. Diese an sich feste Verbindung über die Befestigungseinrichtung 24 ist allerdings, insbesondere zerstörungsfrei, lösbar ausgebildet. Konkret können im Grundteil 22 und im Austauschteil 23 beispielweise zueinander korrespondierende Befestigungsöffnungen vorgesehen sein, durch die hindurch lösbare Befestigungsschrauben oder ähnliches zum Verbinden dieser beiden Teile geführt werden können. Der Austauschteil 23 bildet im eingebauten Zustand zumindest im Wesentlichen und insbesondere ausschließlich einen Teil der Bodenfläche bzw. Bodenwand 12' des jeweiligen Schwenkteils 9r. Bei einer Projektion des Austauschteils 23 in eine virtuelle horizontale Projektionsebene, wie beispielsweise in der Fig. 7 gezeigt, kann der Austauschteil 23 einen Teil der Ladekante 14 und der Innenkante 16 sowie eine Stoßkante 25 aufweisen, die die an den Grundteil 22 angrenzende Kante des Austauschteils 23 ist. Die Stoßkante 25 verläuft im montierten Zustand somit innerhalb der Bodenfläche des Materialbunkers 5. Der Austauschteil kann entsprechend in dieser Projektionsebene eine dreiecksförmige Kontur aufweisen, insbesondere in Form eines rechtwinkligen Dreiecks. Im Bereich der Stoßkante 25 kann ferner ein Abdichtmittel zwischen dem Grundteil 22 und den Austauschteil 23 angeordnet sein, um ein späteres Lösen der Befestigungseinrichtung zu erleichtern.

Der Schwenkteil 9r umfasst somit den Grundteil 22, zu dem das Seitenwandelement 13', insbesondere vollständig, das Rückwandelement 11', insbesondere vollständig, und aber nur ein Teil des Bodenwandelementes 12' zählen. Der übrigen Teil des Bodenwandelementes 12' wird durch das Austauschteil 23 gebildet, der in Bezug auf die Wandelemente 11', 12'und 13' bevorzugt ausschließlich einen Teil des Bodenwandelementes 12' des Schwenkteils 9r bildet. Diese Gesamtheit ist als Ganzes und in sich ortsfest auch gegenüber der Frontplatte 17 schwenkbar, wie in der Fig. 10 veranschaulicht. Die Frontklappe 17 ist ortsfest gegenüber beispielsweise dem Maschinenrahmen 3 der Straßenbaumaschine 1. Gegenüber dieser Gesamtheit wird der Schwenkteil 9r (und auch 9l), umfassend das Grundteil 22 und das Austauschteil 23, in die in Fig. 10 gezeigte Entleerposition hochgeschwenkt. Zum Antrieb dieser Verstellbewegung kann ein Aktor 26 (beispielhaft in der Fig. 2 angedeutet) vorhanden sein. Dieser Aktor 26, beispielsweise ein Hydraulikzylinder, ist bevorzugt zwischen dem Maschinenrahmen 3 oder zumindest einem gegenüber dem Maschinenrahmen 3 ortsfesten Teil der Straßenbaumaschine 1 und der Grundteil 22 des jeweiligen Schwenkteils 9 angeordnet und damit nicht direkt am Austauschteil 23 angelenkt, auch wenn dies grundsätzlich auch möglich ist.

Der Schwenkteil 9r, 9l, insbesondere der Austauschteil 23, kann überlappungsfrei gegenüber der Frontplatte 17 sein, diese aber auch wenigstens teilweise überlappen.

Der Grundteil 22 und der Austauschteil 23 können derart miteinander verbunden sein, dass ihre Bodenflächenanteile in einer gemeinsamen Ebene liegen. Diese können beide im Bereich ihrer Bodenfläche plan ausgebildet sein und derart ausgebildet sein, dass sie stufenlos ineinander übergehen.

Für den Einsatz der Schwenkvariante wird die Zergliederung des Schwenkteils in den Grundteil 22 und den Austauschteil 23 somit eigentlich nicht benötigt, da diese beiden Elemente stets als zueinander ortsfeste Gesamtheit eingesetzt werden. Allerdings erleichtert das Vorhandensein dieser Solltrennstelle zwischen dem Grundteil2 22 und dem Austauschteil 23 eine Aufrüstung der Straßenbaumaschine 1 von der Schwenkvariante hin zur Kratzvariante erheblich. Das dazu vorgesehene Umrüstverfahren ist im Ablaufdiagramm gemäß Fig. 13 in seinen wesentlichen Schritten erläutert und wird zudem anhand der übrigen Figuren näher veranschaulicht.

Das Verfahren zum Umrüsten einer Straßenbaumaschine 1 umfasst dann, wenn die Stra-ßenbaumaschine 1 von der Schwenkvariante auf die Kratzvariante umgerüstet wird, in einem Schritt I ein Demontieren des Austauschteils 23 vom Grundteil 22. Dazu erfolgt ein Lösen der Befestigungseinrichtung 24, beispielsweise durch ein Lösen einer geeigneten Schraubverbindung oder einer vergleichbaren lösbaren Verbindung. Dadurch kann selektiv der Austauschteil 23 vom jeweiligen Schwenkteil 9r, 9l entfernt werden, wie es exemplarisch in der Fig. 8 gezeigt ist. Der übrige Schwenkteil 9r, 9l (bzw. der jeweilige Grundteil 22) kann an der Straßenbaumaschine 1 verbleiben.

Anstelle des Austauschteils 23 wird in einem Schritt II eine gegenüber dem Grundteil 22 schwenkbare Kratzplatte 20 an das Grundteil 22 anmontiert, wobei dazu im Schritt III bevorzugt das Anbauen unter wenigstens teilweiser Nutzung von Teilen der Befestigungseinrichtung 24 am Grundteil 22 erfolgt, über die der Austauschteil 23 am Grundteil 22 befestigt war. Im Gegensatz zum Austauschteil 23 wird die Kratzplatte 24 jedoch nicht fest bzw. ortsfest am Grundteil 22 befestigt, sondern gelenkig angebunden, beispielsweise über ein Schwenkgelenk, insbesondere über ein Schwenkscharnier. Die Kratzplatte 20 kann sich zudem in ihrer Kontur von dem Austauschteil 23 unterscheiden. Tatsächlich ist es vorteilhaft, wenn die Kratzplatte 20 ein von der Bodenfläche her gegenüber dem Austauschteil 23 größeres Bodenflächenelement 12' darstellt bzw. eine grö-ßere Bodenfläche hat und dabei insbesondere mit seiner durch die Ladekante 14 und die Stoßkante 24 gebildeten Ecke weiter zur Längsmittelachse bzw. in Richtung der Längsfördereinrichtung 8 verlängert ausgebildet ist. Dadurch überlappt die Kratzplatte 20 den Bereich der Frontplatte 17 der Schwenkvariante bzw. der Frontplatte 18 der Kratzvariante und kann dadurch beim Verstellen des jeweiligen Schwenkteils 9r, 9l durch die Aufschwenkbewegung des Schwenkteils 9r, 9l an sich und/oder durch ein Aufschwenken der Frontklappe 18 in Richtung zur Längsfördereinrichtung 8 gegenüber dem Grundteil 22 einschwenken und dadurch eine optimierte Materialführung zur Längsfördereinrichtung 8 hin bewirken.

Das Umrüstverfahren kann dementsprechend in einem Schritt IV ein Ersetzen der gegenüber dem Maschinenrahmen 3 ortsfesten Frontplatte 17 durch die gegenüber dem Maschinenrahmen 3 zwischen einer abgeschwenkten Beladeposition und einer aufgeschwenkten Entladeposition schwenkbare Frontklappe 18 umfassen. Dieser zusätzliche Umrüstungsschritt kann ferner den Einbau des Aktors 21 oder zumindest das Anschließen der Frontklappe 18 an den Aktor 21, der auch vorverbaut sein kann, umfassen. Dazu kann an der Straßenbaumaschine 1 speziell ein Aufnahmeraum 27, insbesondere unterhalb der Frontplatte 17, vorgesehen sein, in dem der Aktor 21 vorinstalliert ist oder später nachinstalliert werden kann.

Die durch die beschriebene Umrüstung gewonnenen Funktionalitäten werden insbesondere durch einen Vergleich der Figur 10 betreffend die Schwenkvariante mit den Figuren 11 und 12 betreffend die Kratzvariante veranschaulicht. Bei der Schwenkvariante schwenkt der Schwenkteil 9r als in sich starre Gesamtheit um die Schwenkachse S von der Befüllposition in die in Fig. 10 gezeigte Entleerposition. Diese Bewegung erfolgt beispielsweise benachbart zur Frontplatte 17 oder bei vergleichsweise geringer Überlappung.

Im Vergleich hierzu erfolgt bei der Kratzvariante gemäß den Figuren 11 und 12 nicht nur ein Hochschwenken des Schwenkteils 9r, 9l, konkret von der in Fig. 11 gezeigten Befüllposition in Richtung der in Fig. 12 gezeigten Entleerposition. Dadurch, dass die Kratzplatte 20 die Frontklappe 18 (oder auch die Frontplatte 17) überlappt, schwenkte diese relativ zum Schwenkteil 9r in Richtung des Innenraums des Materialbunkers 5 zusätzlich ein, kratzt dabei über die von der Frontklappe 18 (oder der Frontplatte 17) gebildete Bodenoberfläche und schiebt gegebenenfalls dort befindliches Einbaugut in Richtung der Längsfördereinrichtung 8. Gleichzeitig wird dadurch der zur Ladekante 14 zwischen den beiden Schwenkteilen 9r und 9l bestehende Freiraum zusätzlich verjüngt, so dass mithilfe dieses erhöhten konstruktiven Aufwandes insgesamt das Risiko, dass Einbaugut aus dem Materialbunker 5 über die Ladekante 14 beim Verstellen der Schwenkteile 9r, 9l, vermindert ist.

## Patentansprüche

1. Straßenbaumaschine (1), insbesondere Straßenfertiger oder Beschicker, zum Einbau von Einbaumaterial in einer Einbaurichtung (a), umfassend
- einen Maschinenrahmen (3),
- einen Fahrstand (2),
- einen Antriebsmotor (4),
- ein Fahrwerk (6) mit wenigstens einer linken Fahreinrichtung und einer rechten Fahreinrichtung,
- einen in Einbaurichtung (a) vorne an der Straßenbaumaschine (1) angeordneten Materialbunker (5) zur Aufnahme von Einbaumaterial, wobei der Materialbunker (5) umfasst
∘ einen linken Schwenkteil (9l) und
∘ einen rechten Schwenkteil (9r),
wobei der linke und der rechte Schwenkteil (9r, 9l) jeweils ein Rückwandelement (11'), ein eine Bodenfläche des Materialbunkers (5) bildendes Bodenwandelement (12`), ein von dem Bodenwandelement (12') aufragendes Seitenwandelement (13') sowie zur Vorderseite eine vordere und quer zu einer Maschinenlängsrichtung verlaufende Ladekante (14) aufweisen, und
∘ eine sich entlang der Maschinenlängsachse erstreckende Längsfördereinrichtung (8), die zum Transport von Einbaumaterial vom Materialbunker (5) in Einbaurichtung (a) nach hinten ausgebildet ist, wobei der rechte und der linke Schwenkteil (9r, 9l) jeweils eine zur Längsfördereinrichtung (8) zugewandte Innenkante (16) aufweisen,
wobei die Schwenkteile (9r, 9l) jeweils zwischen einer abgeschwenkten Befüllposition und einer hochgeschwenkte Entleerposition, um Einbaumaterial auf die Längsfördereinrichtung (8) zu bewegen, verstellbar sind,
**dadurch gekennzeichnet,**
**dass** die Schwenkteile (9r, 9l) jeweils ein Grundteil (22) und ein mit dem Grundteil (22) über eine lösbare Befestigungseinrichtung (24) fest verbundenes Austauschteil (23) aufweisen, wobei das Austauschteil (23) jeweils einen Teil der Innenkante (16) und einen Teil der Ladekante (14) der Bodenfläche des jeweiligen Schwenkteils (9r, 9l) bildet und wobei das Bodenwandelemente (12') vom Grundteil (22) und vom Austauschteil (23) gemeinsam gebildet wird.

2. Straßenbaumaschine (1) gemäß Anspruch 1,
**dadurch gekennzeichnet,**
**dass** in einer horizontalen Projektionsebene das Austauschteil (23) ausschließlich von wenigstens einem Teil der Ladekante (14), einem Teil der Innenkante (16) und einer Stoßkante (25) zum Grundteil (22) umlaufen wird.

3. Straßenbaumaschine (1) gemäß einem der vorhergehenden Ansprüche,
**dadurch gekennzeichnet,**
**dass** das Austauschteil (23) in einer horizontalen Projektionsebene im Wesentlichen die Form eines Dreiecks, insbesondere eines rechtwinkeligen Dreiecks, aufweist.

4. Straßenbaumaschine (1) gemäß einem der vorhergehenden Ansprüche,
**dadurch gekennzeichnet,**
**dass** die durch das Grundteil (22) gebildete Bodenfläche und die von dem Austauschteil (23) gebildete Bodenfläche derart ausgebildet sind, dass sie stufenlos ineinander übergehen.

5. Straßenbaumaschine (1) gemäß einem der vorhergehenden Ansprüche,
**dadurch gekennzeichnet,**
**dass** die Bodenfläche aus dem Grundteil (22) und dem Austauschteil (23) im Wesentlichen als plane Gesamtfläche ausgebildet ist.

6. Straßenbaumaschine (1) gemäß einem der vorhergehenden Ansprüche,
**dadurch gekennzeichnet,**
**dass** das Austauschteil (23) eine Frontplatte (17) des Materialbunkers in Vertikalrichtung überlappend ausgebildet ist.

7. Straßenbaumaschine (1) gemäß einem der vorhergehenden Ansprüche,
**dadurch gekennzeichnet,**
**dass** die lösbare Befestigungseinrichtung (24) wenigstens eines der folgenden Merkmale umfasst:
- sie umfasst ein oder mehrere wenigstens teilweise komplementär zueinander ausgebildete Formschlusselemente im Verbindungsbereich zwischen dem Austauschteil (23) und dem Grundteil (22);
- sie umfasst ein oder mehrere lösbare Schraubverbindungen;
- se umfasst ein oder mehrere lösbare Schraubverbindung, deren Gewindeachsen parallel zueinander verlaufen und/oder sich im Wesentlichen parallel zur Ebene der Bodenfläche erstrecken.

8. Straßenbaumaschine (1) gemäß einem der vorhergehenden Ansprüche,
**dadurch gekennzeichnet,**
**dass** eine Stoßkante (25) zwischen dem Grundteil (22) und dem Austauschteil (23) linear, insbesondere vollständig linear, ausgebildet ist.

9. Straßenbaumaschine (1) gemäß einem der vorhergehenden Ansprüche,
**dadurch gekennzeichnet,**
**dass** die Befestigungseinrichtung (24) auf einer Unterseite des Schwenkteils (9r, 9l) angeordnet ist.

10. Straßenbaumaschine (1) gemäß einem der vorhergehenden Ansprüche,
**dadurch gekennzeichnet,**
**dass** ein Verstellaktor, der zum Antrieb einer Verstellbewegung eines Schwenkteils (9r, 9l) von der Befüllposition die Entleerposition ausgebildet ist, zwischen dem Maschinenrahmen (3) und dem Grundteil (22) und/oder dem Seitenwandelement (13') des Schwenkteils (9r, 9l) angeordnet ist.

11. Straßenbaumaschine (1) gemäß einem der vorhergehenden Ansprüche,
**dadurch gekennzeichnet,**
**dass** die Befestigungseinrichtung (24) ein Abdichtmittel umfasst.

12. Verfahren zum Umrüsten einer Straßenbaumaschine (1) gemäß einem der vorhergehenden Ansprüche, umfassend die Schritte:
a) Demontieren (I) des Austauschteil (23)s vom Grundteil (22), wenigstens umfassend ein Lösen der Befestigungseinrichtung;
b) Anbauen (II) einer gegenüber dem Grundteil (22) über ein Schwenkgelenk schwenkbaren Kratzplatte.

13. Verfahren gemäß Anspruch 12,
**dadurch gekennzeichnet,**
**dass** das Anbauen (II) im Schritt b) unter wenigstens teilweiser Nutzung (III) von Teilen der Befestigungseinrichtung (24) am Grundteil (22) erfolgt, über die das Austauschteil (23) am Grundteil (22) befestigt war.

14. Verfahren gemäß einem der Ansprüche 12 oder 13,
**dadurch gekennzeichnet,**
**dass** in einem Schritt c) eine Ersetzen (IV) einer gegenüber dem Maschinenrahmen (3) ortsfesten Frontplatte (17) durch eine gegenüber dem Maschinenrahmen (3) zwischen einer abgeschwenkten Beladeposition und einer aufgeschwenkten Entladeposition schwenkbare Frontklappe (18) erfolgt.
